# EUROPÄISCHE PATENTSCHRIFT

(11) **EP 2 846 942 B1**
(45) Veröffentlichungstag und Bekanntmachung des Hinweises auf die Patenterteilung: **08.06.2016**
(21) Anmeldenummer: 13731660.0
(22) Anmeldetag: 10.05.2013
(51) Int. Cl.: B21C 23/21, B21C 31/00

(54) **HYDRAULISCHE STRANGPRESSE SOWIE VERFAHREN ZUM BETRIEB EINER HYDRAULISCHEN STRANGPRESSE**
HYDRAULIC EXTRUSION PRESS AND METHOD FOR OPERATING A HYDRAULIC EXTRUSION PRESS
PRESSE À FILER HYDRAULIQUE ET PROCÉDÉ DE FONCTIONNEMENT D'UNE PRESSE À FILER HYDRAULIQUE

(30) Priorität: 10.05.2012 DE 102012009182
(43) Veröffentlichungstag der Anmeldung: 18.03.2015
(73) Patentinhaber: SMS group GmbH, 40237 Düsseldorf (DE)
(72) Erfinder: POGGENPOHL, Klaus, 40764 Langenfeld (DE)
(74) Vertreter: Reuther, Martin
(86) Internationale Anmeldenummer: PCT/DE2013/000257
(87) Internationale Veröffentlichungsnummer: WO 2013/167111

(56) Entgegenhaltungen:
- EP-A1- 0 027 743
- US-A- 3 172 261

## Beschreibung

Die Erfindung betrifft hydraulische Strangpressen mit einem wenigstens einen Pressstempel als Hauptverbraucher antreibenden hydraulischen Hauptstrang und mit einem hydraulischen Steuerdrucksystem. Ebenso betrifft die Erfindung ein Verfahren zum Betrieb einer hydraulischen Strangpresse mit wenigstens einem Pressstempel, bei welchem wenigstens der Pressstempel mittels Hydrauliköls aus einem Hauptstrang angetrieben und zur Steuerung der Strangpresse ein hydraulischer Steuerdruck genutzt wird.

Derartige Strangpressen sind aus dem Stand der Technik, beispielsweise aus der EP 0 027 743 A1 hinlänglich bekannt, wobei das Strangpressen als solches ein Umformverfahren ist, bei dem vorzugsweise vorgewärmte Schwer- oder Leichtmetallblöcke, auch Bolzen genannt, mit Hilfe eines hydraulischen Pressstempels durch ein Werkzeug bzw. durch eine Matrize zu strangartigen Halbzeugen, in der Regel Profile genannt, verpresst werden.

Die geläufigen hydraulischen Antriebe für den Pressstempel dieser Pressen bestehen aus einer maschinenabhängigen Anzahl von Hauptpumpen, die nach Bedarf über Strangventile verschiedenen Verbrauchergruppen, wie beispielsweise mehreren Zylindern, in welchen Kolben für den hydraulischen Pressstempel laufen, zugeschaltet werden können.

Von den Verbrauchergruppen kann durch entsprechende Pumpenschaltung und Verbraucherschaltungen jeweils eine Achse mit einzelnen Achsen anderer Verbrauchergruppen gleichzeitig gefahren werden. Hierbei ist in der Regel das Zusammenschalten von Pumpen auf die verschiedenen Stränge möglich, wobei die Bewegungsabläufe und -geschwindigkeiten über die Pumpenzuordnung und die zugehörige Förderstromregelung der Pumpen definiert und gesteuert wird. Strangpressen werden gebaut für unterschiedliche Presskräfte, zum jetzigen Zeitpunkt in einem Spektrum zwischen ca. 10 MN und ca. 150 MN. Aus der Werkzeug- bzw. Profilgeometrie und dem Pressverfahren ergeben sich für die jeweilige Maschinengröße unterschiedliche Presskräfte und somit Pressdrücke sowie unterschiedliche Verfahrdrücke für die Hauptachsen außerhalb des Pressvorgangs.

Aus diesem Grunde verfügen hydraulische Strangpressen in der Regel über ein separates Steuerdrucksystem, um sicherzustellen, dass beispielsweise für eine Ventilsteuerung oder Pumpenantriebe ausreichend betriebssicher jederzeit ein entsprechender Steuerdruck zur Verfügung steht.

Hierbei versteht es sich, dass während des Zurückfahrens des Pressstempels und während des Ladens eines neues Blockes bzw. Bolzens oder während sonstiger Rüsttätigkeiten Nebenzeiten unvermeidbar sind, in denen eine entsprechende Strangpresse nicht produktiv ist. Dementsprechend ist es Aufgabe vorliegender Erfindung, die Nebenzeiten zu minimieren.

Als Lösung werden eine gattungsgemäße hydraulische Strangpresse sowie ein gattungsgemäßes Verfahren zum Betrieb einer hydraulischen Strangpresse mit den Merkmalen der unabhängigen Ansprüche vorgeschlagen.

Hierbei können beispielsweise durch eine hydraulische Strangpresse mit einem wenigstens einen Pressstempel als Hauptverbraucher antreibenden hydraulischen Hauptstrang und mit einem hydraulischen Steuerdrucksystem, welche sich dadurch auszeichnet, dass der Hauptstrang und das Steuerdrucksystem druckseitig miteinander verbunden sind, die Nebenzeiten reduziert werden, da Öl aus dem Steuerdrucksystem bzw. Steueröl unter gegebenen Umständen ebenfalls zur Verfügung steht, insbesondere wenn große Ölvolumenströme im Hauptstrang benötigt werden.

Dementsprechend können auch durch ein Verfahren zum Betrieb einer hydraulischen Strangpresse mit wenigstens einem Pressstempel, bei welchem wenigstens der Pressstempel mittels Hydrauliköls aus einem Hauptstrang angetrieben und zur Steuerung der Strangpresse ein hydraulischer Steuerdruck genützt wird und welches sich dadurch auszeichnet, dass der Steuerdruck auch dem Hauptstrang beaufschlagt wird, die Nebenzeiten reduziert werden.

Hierbei wird insbesondere von der Grunderkenntnis ausgegangen, dass sich an sich Nebenzeiten auch durch eine Erhöhung der Gesamtleistung einer Strangpresse verringern lassen, indem insbesondere größere und längere Blöcke bzw. Bolzen verpresst werden können. Dieses führt dementsprechend zu einer anteiligen Reduktion der Nebenzeiten, wobei hier jedoch nachwievor die Steuerdruckpumpen abhängig von den Presszyklen über lange Phasen lediglich dazu dienen, Leckölverluste auszugleichen und ansonsten auf geringen Förderstrom zurückschwenken, sodass diese wenig ausgelastet sind. Letzteres verstärkt sich bei der Auslegung von Strangpressen zu größeren bzw. längeren Blöcken oder Bolzen noch weiter, wobei letztlich eine entsprechend niedrigere Dimensionierung der Steuerdruckpumpen aus Gründen der Betriebssicherheit, da zu sämtlichen Betriebszeiten die notwendigen Steuerdrücke zur Verfügung stehen müssen, nur sehr bedingt möglich ist. Darüber hinaus ist auch eine beliebige Leistungsvergrößerung derartiger Strangpressen schon aus Kostengründen nicht möglich.

Die Verwendung von Steueröl beispielsweise bei Rückhüben, wo in der Regel große Volumina bei geringeren Drücken bewegt werden müssen, kann - selbst bei vorsichtiger Abschätzung bzw. wie bereits bei ersten Versuchen gezeigt - zu Nebenzeitenreduzierungen zwischen 0,5 und 0,8 Sekunden oder mehr führen. Es wird davon ausgegangen, dass auch bei anderen Bewegungsabläufen weitere Verkürzungen der Nebenzeiten erreicht werden können, sodass diesbezüglich nennenswerte Reduktionen der Gesamtnebenzeiten erzielt werden können, besonders ohne die Gesamtauslegung der Strangpresse insbesondere hinsichtlich ihrer Leistungsmerkmale nennenswert erhöhen zu müssen, was insbesondere auch hinsichtlich der Kosten für eine entsprechend ausgerüstete Strangpresse verhältnismäßig günstig ist, da letztlich lediglich verhältnismäßig kostengünstige zusätzliche Bauteile, wie beispielsweise eine ergänzende Verbindungsleitung und etwaige Ventile oder Zwischenspeicher für Öl eingesetzt werden müssen.

Insofern können auf diese Weise die Nebenzeiten ohne Erhöhung der für den Pressvorgang erforderlichen bzw. vorzuhaltenden Antriebsleistung verkürzt werden, was dementsprechend kostengünstig ist.

Vorzugsweise ist - wie bereits aus dem Stand der Technik bekannt - der Hauptstrang volumengeregelt, sodass die für den Betrieb der Strangpresse in möglichst kurzer Zeit präzise benötigten Volumenströme betriebssicher zur Verfügung gestellt werden können.

Kumulativ bzw. alternativ hierzu ist das Steuerdrucksystem vorzugsweise druckgeregelt bzw. der Steuerdruck vorzugsweise über einem Mindestdruck gehalten, sodass der notwendige Steuerdruck jederzeit zuverlässig zur Verfügung steht. Der Mindestdruck liegt vorzugsweise minimal bei 80%, vorzugsweise minimal bei 90%, des notwendigen Steuerdrucks, um auf diese Weise zuverlässig ein Steuern zu ermöglichen. Es versteht sich, dass die Drücke in dem Gesamtsystem in an sich bekannter Weise auf Maximaldrücke begrenzt werden, um die Beschädigungen des hydraulischen Systems betriebssicher vermeiden zu können.

In diesem Zusammenhang sei erwähnt, dass als Hauptverbraucher im Hauptstrang beispielsweise die Hauptzylinder, wie bereits erwähnt, Seitenzylinder, Aufnehmerzylinder oder eine Tischverschiebung vorgesehen sein können. Ebenso können hydraulische Motoren, beispielsweise für Spindeltriebe, oder Ähnliches dementsprechend über den Hauptstrang angetrieben werden.

Hierbei sind die verschiedenen Hauptverbraucher vorzugsweise über Verbrauchergruppen bzw. Verbrauchersteuerungen zueinander gekoppelt, sodass dementsprechend auch ein gruppenweises Ansprechen möglich ist. Hierbei versteht es sich, dass die Verbrauchergruppen bzw. -steuerungen einzeln oder gemeinsam von den entsprechenden Hauptpumpen mit Hydrauliköl versorgt werden können, was durch entsprechend geschaltete Strangventile ohne Weiteres in an sich bekannter Weise realisiert werden kann.

Über das Steuerdrucksystem können - wie bereits aus dem Stand der Technik an sich bekannt - Ventilsteuerungen bzw. hydraulische Pumpen aber auch Nebenverbraucher, die verhältnismäßig kleine Volumenströme benötigen, ohne Weiteres betrieben werden. Entsprechende Nebenverbraucher können beispielsweise Block- oder Bolzenlader bzw. Block- oder Bolzenladerzangen und Ähnliches sein. Ebenso können Loslösedrücke oder Ähnliches über das Steuerdrucksystem bzw. über den Steuerdruck an geeigneten Stellen aufgebracht werden.

Das Beaufschlagen des Hauptstranges mit dem Steuerdruck kann insbesondere über eine Proportionalvolumenstromsteuerung erfolgen. Hierdurch kann insbesondere sichergestellt werden, dass der Steuerdruck durch das Beaufschlagen des Hauptstranges nicht schlagartig absinkt bzw. das Steuerdrucksystem zu jeder Betriebssituation beherrschbar bleibt. Vorzugsweise sind hierzu zwischen dem Hauptstrang und dem Steuerdrucksystem Mittel zur Proportionalvolumenstromsteuerung in Richtung des Hauptstrangs, wie beispielsweise geeignete Drosseln bzw. Druckwaagen vorgesehen.

Ein unzulässiges Rückspeisen von Volumenstrom aus dem Hauptstrang in das Steuerdrucksystem wird durch wenigstens ein Rückschlagventil mit einer zum Hauptstrang gerichteten Öffnungsrichtung verhindert.

Über den Steuerdruck kann Hydrauliköl in einem oder mehreren Speicher gespeichert und aus diesem Speicher, diesen Speichern oder einem dieser Speicher dem Hauptstrang beaufschlagt werden. Hierdurch kann das Ölvolumen, welches über den Steuerdruck bereitgestellt werden kann, beträchtlich erhöht werden, zumal bei geeigneter Auslegung des hydraulischen Gesamtsystems der Speicher auch bis unter den Steuerdruck in den Hauptstrang entleert werden kann, sodass über diesen Speicher beträchtliche Ölvolumina dem Hauptstrang zur Verfügung gestellt werden können, die insbesondere bei Rückhüben oder ähnlichen Bewegungsabläufen, welche unter geringem Druck stattfinden, vorteilhaft zur Nebenzeitreduktion genutzt werden können.

Vorzugsweise wird Hydrauliköl erst ab einem Mindeststeuerdruck des Steuerdrucks in dem Speicher, vorzugsweise in einem separaten Speicher, gespeichert, sodass die Aufrechterhaltung des erforderlichen Steuerdrucks primär sichergestellt ist.

In konkreter Umsetzung ist es dementsprechend vorteilhaft, wenn das Steuerdrucksystem mit einem Speicher verbunden ist. Auf diese Weise kann der Speicher insbesondere zu den Zeiten, zu denen die Steuerdruckpumpe bzw. Steuerdruckpumpen lediglich dazu dienen, Leckölverluste auszugleichen, bzw. wenig belastet sind, mit Öl befüllt werden. Zwar kann dieses Öl auch für das Steuerdrucksystem entsprechend als Vorrat genutzt werden. Insbesondere ist es jedoch von Vorteil, wenn zumindest Teile des in dem Speicher des Steuerdrucksystems gespeicherten Öls auch dem Hauptstrang unter entsprechenden Betriebsbedingungen zur Verfügung gestellt werden.

Um Letzteres einfach und bei minimalen Verlusten zu gewährleisten, ist es vorteilhaft, wenn zumindest ein Speicher in einer Verbindungsleitung zwischen dem Hauptstrang und dem Steuerdrucksystem angeordnet ist.

Insbesondere kann der Speicher zwischen einem Druckzuschaltventil in Richtung auf das Steuerdrucksystem in der Verbindungsleitung einerseits sowie Mitteln zur Proportionalvolumenstromsteuerung und/oder einem Rückschlagventil in Richtung auf den Hauptstrang andererseits angeordnet sein. Durch das Druckzuschaltventil kann gewährleistet werden, dass ein derartiger Speicher lediglich ab bestimmten Drücken mit Öl aus dem Steuerdrucksystem befüllt wird, während über die Mittel zur Proportionalvolumenstromsteuerung das Öl aus dem Speicher dann, wie bereits vorstehend beschrieben, dem Hauptstrang zur Verfügung gestellt werden kann, wobei über das Rückschlagventil ggf. sowohl der Speicher als auch das Steuerdrucksystem dementsprechend gegen Volumenströme aus dem Hauptstrang gesichert werden können.

Es versteht sich, dass die Merkmale der vorstehend bzw. in den Ansprüchen beschriebenen Lösungen gegebenenfalls auch kombiniert werden können, um die Vorteile entsprechend kumuliert umsetzen zu können.

Weitere Vorteile, Ziele und Eigenschaften vorliegender Erfindung werden anhand nachfolgender Beschreibung von Ausführungsbeispielen erläutert, die insbesondere auch in anliegender Zeichnung dargestellt sind. In der Zeichnung zeigen:
- Figur 1: eine perspektivische Ansicht einer hydraulischen Strangpresse;
- Figur 2: eine schematische Darstellung von zur Erläuterung der Erfindung wesentlichen Ausschnitten eines ersten hydraulischen Systems für eine Strangpresse;
- Figur 3: eine schematische Darstellung von zur Erläuterung der Erfindung wesentlichen Ausschnitten eines zweiten hydraulischen Systems für eine Strangpresse;
- Figur 4: eine schematische Darstellung von zur Erläuterung der Erfindung wesentlichen Ausschnitten eines dritten hydraulischen Systems für eine Strangpresse;
- Figur 5: eine schematische Darstellung von zur Erläuterung der Erfindung wesentlichen Ausschnitten eines vierten hydraulischen Systems für eine Strangpresse; und
- Figur 6: eine schematische Darstellung von zur Erläuterung der Erfindung wesentlichen Ausschnitten eines fünften hydraulischen Systems für eine Strangpresse.

Die in Figur 1 dargestellte hydraulische Strangpresse 100 umfasst einen Pressteil 110 und einen Pumpentisch 120 mit fünf Hauptpumpen 2. Das Pressteil 110 umfasst einen Hauptzylinder 1.1 und mehrere Nebenzylinder 1.1, mit welchen ein nicht dargestellter aber an sich bekannter Pressstempel bewegt werden kann. Zum Pressen wird ein Block bzw. Bolzen 140 mittels eines nicht dargestellten, aber auch ebenfalls an sich bekannten Blockladers in einen hydraulisch bewegten Blockaufnehmer 150 geladen, bevor der Pressstempel den Block bzw. Bolzen durch eine Matrize presst und das Werkstück die hydraulische Strangpresse 100 durch eine Öffnung 160 verlässt.

Wie unmittelbar ersichtlich, handelt es sich bei der hydraulischen Strangpresse 100 um eine verhältnismäßig große Anlage, welche über eine hydraulische Steuerung 130 betrieben wird.

Die hydraulische Steuerung 130 kann auf unterschiedliche Art und Weise realisiert sein, wobei in Figuren 2 bis 6 dementsprechende Ausführungsbeispiele, jedoch exemplarisch für lediglich zwei Hauptpumpen 2, dargestellt sind. Letztere treiben Hauptverbraucher 1, welche bei diesen Ausführungsbeispielen die Zylinder 1.1 und 1.2 für den Pressstempel, ein Hydromotor 1.3 für einen Spindeltrieb sowie ein Zylinder 1.4 für einen Aufnehmer sind, jedoch bei anderen Ausführungsbeispielen auch eine Tischverschiebung oder sonstige Aggregate umfassen können, über Hauptpumpen 2 an, wobei in den Figuren 2 bis 6 jeweils eine erste Hauptpumpe 2.1 und eine zweite Hauptpumpe 2.2 dargestellt sind, die über Strangventile 3, nämlich ein erstes Strangventil 3.1 und ein zweites Strangventil 3.2 jeweils hydraulisch den Hauptverbrauchern 1, welche durch Verbrauchersteuerungen 4 betätigt werden können.

Hierbei weisen diese Ausführungsbeispiele eine erste Verbrauchersteuerung 4.1, in welcher die beiden Zylinder 1.1 und 1.2 für den Pressstempel zusammengefasst sind, sowie eine zweite Verbrauchersteuerung 4.2 auf, in welcher der Hydromotor 1.3 sowie der Aufnehmerzylinder 1.4 zusammengefasst sind.

Durch die Gruppierung zu Verbrauchersteuerungen 4 können die jeweils gruppierten Hauptverbraucher dementsprechend ohne Weiteres synchron mit Hydrauliköl versorgt werden. Hierbei versteht es sich, dass die jeweiligen Hauptverbraucher 1 in beliebiger Art und Weise zu weiteren Verbrauchersteuerungen 4 zusammengefasst sein können.

Wie unmittelbar ersichtlich, können über die Strangventile 3 beide Hauptpumpen 2 jeweils beiden Verbrauchersteuerungen 4 wahlweise zugeschaltet werden.

In konkreter Umsetzung handelt es sich bei den beiden Hauptpumpen 2 um baugleiche Pumpen, die jeweils über einen entsprechenden 200 kW-Motor angetrieben ist und eine Förderstromregelung Q (Quantity) auf Volumenstrom aufweisen. In der Regel werden je nach benötigter Gesamtleistung mehrere baugleiche Pumpen dementsprechend parallel geschaltet, wobei die Zahl der Hauptpumpen 2 nicht zwingend der Zahl der Verbrauchersteuerungen 4 entsprechen muss. In anderen Ausführungsformen können die Pumpen und entsprechenden Motoren anders dimensioniert, beispielsweise bis zu 1.000 kW-Pumpen bzw. -Motoren oder sogar größer sein, wobei hier in der Regel in Abhängigkeit der benötigten Leistung und den hiermit verbunden Kosten ein Optimum zu finden ist. Es versteht sich, dass die Zahl der Hauptpumpen 2, der Strangventile 3 und der Verbrauchersteuerungen 4 an die jeweiligen konkreten Erfordernisse angepasst werden kann.

Zu den Verbrauchersteuerungen 4 führen jeweils hydraulische Hauptstränge 5, wobei es sich versteht, dass hier ggf. auch mehrere bzw. weitere Hauptstränge 5 vorgesehen sein können.

Die Verbrauchersteuerungen 4 leeren sich in an sich bekannter Weise in einem Behälter, aus welchem wiederum die Hauptpumpen 2 in an sich bekannter Weise gespeist werden, wobei hier ggf. Filtervorgänge oder Ähnliche vorgesehen sein können.

Aus einem entsprechenden Behälter, vorzugsweise aus demselben Behälter, wird auch ein Steuerdrucksystem über die Steuerdruckpumpe 11 gespeist, welcher Steuerdruck über Steueröl zur Ventilsteuerung oder beispielsweise auch für Loslöseprozesse, insbesondere durch hohe Anfahr- oder Losreißdrücke, sowie für Nebenverbraucher, wie beispielsweise Blocklader oder Blockladerzangen, welche einen kleinen Volumenverbrauch aufweisen, zur Verfügung stellt. Hierbei kommt bei diesem Ausführungsbeispiel eine 90 bis 100 kW-Pumpe bzw. eine Pumpe mit einem 90 bis 100 kW-Motor zur Anwendung, deren Steuerölregelung p (pressure) auf Druck erfolgt. Auf diese Weise kann sichergestellt sein, dass zu jedem Zeitpunkt ausreichend Steuerdruck für einen sicheren Betrieb der Ventile zur Verfügung steht. Es versteht sich, dass - je nach konkreter Umsetzung - auch andere Leistungen für die Steuerdruckpumpe 11 oder weitere Steuerdruckpumpen vorgesehen sein können.

Bei dem in Figur 2 dargestellten Ausführungsbeispiel ist das Steuerdrucksystem über eine nicht bezifferte Verbindungsleitung mit dem hydraulischen Hauptstrang 5.2 verbunden, wobei in dieser Verbindungsleitung Mittel zur Proportionalvolumenstromsteuerung vorgesehen sind, welche eine Drossel 13, bei dieser Ausführungsform konkret eine Hand- oder Proportionaldrossel und eine 2-Wege-Druckwaage, 14 umfassen. Darüber hinaus ist in der Verbindungsleitung ein Rückschlagventil vorgesehen, welches einen Rückschlag in Richtung des Steuerdrucksystems verhindert. Um die Leistung der Steuerdruckpumpe 11 möglichst vollständig nutzen zu können, ist darüber hinaus ein hydraulischer Speicher 12 vorgesehen, in welchem Hydrauliköl des Steuerdrucksystems zwischengespeichert und nach Bedarf abgerufen werden kann.

Wie unmittelbar ersichtlich, ist es auf dieser Weise möglich, die Steuerdruckpumpe 11 auch während Zeiten niedriger Förderleistung in den hydraulischen Speicher 12 fördern zu lassen, um das entsprechende Volumen den Hauptverbrauchern 1 zur Verfügung zu stellen. Bei den gegebenen Leistungsvorgaben, fünf 200 kW-Motoren für die Hauptpumpen 2 und einem ca. 100 kW-Motor für die Steuerdruckpumpe, können hiermit durchaus ungefähr ein Zehntel mehr Leistung bereitgestellt werden, um mehr Fördervolumen an Hydrauliköl zur Verfügung zu haben, welches dann insbesondere für volumenintensive Bewegungen zur Verfügung gestellt werden kann.

Während bei dem in Figur 2 dargestellten Ausführungsbeispiel die Drossel 13 als Hand- oder Proportionaldrossel ausgebildet ist, weist das in Figur 3 dargestellte Ausführungsbeispiel als Drossel 13 ein elektrisches Proportionalwegeventil auf, sodass sowohl der erste Hauptstrang 5.1 als auch der zweite Hauptstrang 5.2 dementsprechend mit Steuerdruck bzw. Hydrauliköl aus dem Steuerdrucksystem beaufschlagt werden können. Hierzu ist jede der entsprechenden Verbindungsleitungen mit einem Rückschlagventil verbunden und zwischen den beiden Verbindungsleitungen zu den beiden Hauptsträngen 5 ein Wechselventil 15 vorgesehen, welches dementsprechend auf die 2-Wege-Druckwaage 14 wirkt.

Hierbei versteht es sich, dass bei mehreren Hauptsträngen 5 auch eine entsprechende Zahl an Wechselventilen 15 vorgesehen sein kann, um den relevanten Lastdruck für die 2-Wege-Druckwaage 14 abzugreifen.

Ebenso können, je nach konkreten Erfordernissen mehrere Drosseln 13, Druckwaagen, insbesondere 2-Wege-Druckwagen 14, und Verbindungsleitungen sowie Rückschlagventile vorgesehen sein.

In diesem Zusammenhang versteht es sich, dass als Proportionalvolumenstromsteuerungsmittel ggf. auch andere Einrichtungen, beispielsweise zwei Anordnungen, welche der Drossel 13 und der 2-Wege-Druckwaage 14 nach Figur 2 entsprechen, vorgesehen sein können.

Die Anordnung nach Figur 4 entspricht hinsichtlich ihrer Möglichkeit, Steuerdruck den Hauptsträngen 5 zur Verfügung zu stellen, der Anordnung nach Figur 2, sodass auch hier der Steuerdruck lediglich dem zweiten Hauptstrang 5.2 zur Verfügung gestellt werden kann, wobei jedoch bei beiden Ausführungsformen über das zweite Strangventil 3.2 Hydrauliköl von der zweiten Hauptpumpe 2.2 auch dem ersten Hauptstrang 5.1 zur Verfügung gestellt werden kann, sodass dementsprechend beide Hauptpumpen 2 für die erste Verbrauchersteuerung 4.1 genutzt werden können, während der Steuerdruck bzw. das aus dem Steuerdrucksystem stammende Hydrauliköl gleichzeitig der zweiten Verbrauchersteuerung 4.2 zur Verfügung steht.

In Abweichung von dem Ausführungsbeispiel nach Figur 2 sind zwei Steuerdruckpumpen 11 und 21 vorgesehen, wobei die Steuerdruckpumpe 11 auf einem hohen Druck (HD) und die Steuerdruckpumpe 21 auf einen Niedrigdruck (ND) geregelt ist. Hierbei kann das Steuerdrucksystem mit hohem Druck beispielsweise der Zuhaltung von Ventilen und etwaigen Anfahr- oder Losreißdrücken dienen, während über der niedrigen Steuerdruck Fahrdrücke von Nebenaggregaten oder Ventilen mit großen Verstellwegen bereitgestellt werden können.

Beide Steuerdruckstränge weisen jeweils hydraulische Speicher 12, 22 auf und sind jeweils über eine Proportionalvolumenstromsteuerung, bei diesem Ausführungsbeispiel jeweils bestehend aus einer Drossel 13, 23, insbesondere einer Hand- oder Proportionaldrossel, und jeweils einer 2-Wege-Druckwaage 14, 24 sowie jeweils einem Rückschlagventil mit dem zweiten Hauptstrang 5.2 verbunden, wobei es sich versteht, dass ggf. auch eine Verbindung zum ersten Hauptstrang 5.1 oder eine Verbindung zu beiden Hauptsträngen 5, beispielsweise über die Anordnung nach Figur 3, vorgesehen sein kann. Durch die Verwendung von sowohl hohem als auch niederem Steuerdruck können, falls erforderlich, sowohl hohe Anfahr- oder Losreißdrücke als auch geringere erforderlicher Fahrdrücke realisiert werden. Hierdurch ergeben sich insbesondere hinsichtlich des Niederdruckbereichs geringere Drosselverluste, wobei bei allen Ausführungsformen in der Regel die Höhe der erforderlichen Drücke bei der Projektierung und Zuordnung einer entsprechenden hydraulischen Strangpresse 100 jeweils zu beachten sind. Insbesondere ist auch zu prüfen, in welchen konkreten Ablaufphasen eine zusätzliche Bewegung oder Geschwindigkeitserhöhung zu einer Reduktion der Nebenzeit führt, und wie die Schaltung energetisch am effektivsten auszulegen ist. Hieraus lässt sich dann auch das Speichervolumen bestimmen und ggf. die Leistung der gewählten Steuerpumpen anpassen.

Bei der in Figur 4 dargestellten Anordnung ist der Niederdruckbereich des Steuerdrucksystems passiv mit zugeschaltet, sodass bei hohen Anfahr- oder Losreißlasten zunächst nur der Hochdruckbereich wirksam ist, im weiteren Bewegungsablauf jedoch keine Umschaltvorgänge mehr erforderlich sind.

Es versteht sich, dass der zusätzliche, durch die Steuerdruckpumpe 11 bzw. durch den Steuerdruck bereitgestellte Förderstrom auch direkt auf einen Hauptverbraucher 1 geschaltet werden kann, wie dieses beispielhaft bei dem in Figur 5 dargestellten Ausführungsbeispiel für den Aufnehmerzylinder 1.4 geschehen ist. Hierdurch ist der Aufnehmerzylinder 1.4 auch unabhängig von dem entsprechenden Hauptstrang 5.2 bzw. von der entsprechenden zweiten Verbrauchersteuerung 4.2 verfahrbar. Somit können ohne Weiteres auch zwei Hauptverbraucher 1.3 und 1.4 eines Hauptstranges 5 gleichzeitig verfahren werden. So kann beispielsweise bei einer bekannten Strangpresse die Vorbeschleunigung des Laufholms beim Rückhub, bevor ein Aufnehmer für die Fahrt im "totalen Differential" aufsetzt, um den Laufholm für den Resthub mitzunehmen, dementsprechend erfolgen. Das Aufsetzen muss dann nicht mehr mit Geschwindigkeit annähernd "Null" erfolgen, sondern kann fliegend, also bei höherer Geschwindigkeit, geschehen. Da hierdurch Brems- und Beschleunigungsvorgänge minimiert werden, kann die voraussichtliche Zeitersparnis je nach Maschinentyp zwischen 0,5 und 0,8 Sekunden betragen.

Wie anhand des Ausführungsbeispiels nach Figur 6 exemplarisch dargestellt, kann in der Verbindungsleitung zwischen Steuerdruckpumpe 11 und Hauptsträngen 5 von der Steuerdruckpumpe 11 kommend zunächst ein Druckzuschaltventil 31 und dann ein ergänzender Speicher 32 vorgesehen sein, bevor dann die Proportionalvolumenstromsteuerung, welche bei diesem Ausführungsbeispiel wiederum aus einer Drossel 13 und einem 2-Wege-Druckwaage 14 besteht, folgt. Auf dieser Weise wird der Speicher 32 erst mit Hydrauliköl aus der Steuerdruckpumpe 11 versorgt, wenn ein Mindeststeuerdruck des Steuerdrucks erreicht ist und gehalten wird. Insofern hat der Steuerdruck gegenüber einer Nebenzeitbeschleunigung Priorität, sodass die Steuerung hierdurch nicht beeinträchtigt wird. Insbesondere durch diese Ausgestaltung kann das Nutzvolumen des Speichers 32 gegenüber dem Nutzvolumen des Speichers 12 durch Erweiterung des nutzbaren Druckbereichs nach unten vergrößert werden, da der Speicher 32 auf Drücke entleert werden kann, welche unterhalb des Steuerdrucks liegen. Hierdurch lässt sich die Zahl bzw. Größe der verwendeten Speicher reduzieren.

Es versteht sich, dass die verschiedenen Ausgestaltungen, welche in den Figuren 2 bis 6 erläutert sind, auch kombiniert werden können, wie unmittelbar ersichtlich. Dieses gilt insbesondere beispielsweise für das in Figur 4 dargestellte Ausführungsbeispiel, welches entsprechend der in Figuren 3 und/oder 6 dargestellten Ausführungsbeispiele in Hoch- und/oder Niederdruckbereich ergänzt bzw. alternativ ausgestaltet werden kann. Vorzugsweise erfolgt die Zuführung des zusätzlichen Volumenstroms zu den Hauptsträngen 5, auch wenn dieses ggf. unmittelbar an einem Hauptverbraucher 1 erfolgt, wie in Figur 5 exemplarisch dargestellt, über druckunabhängige Stromregelventile als Proportionalvolumenstromsteuerungsmittel. Diese weisen in der Regel eine Drossel 13, beispielsweise umgesetzt durch ein Proportionalventil, eine Proportionaldrossel oder ein elektrisches Proportionalwegeventil, sowie eine 2-Wege-Druckwaage 14 auf. Bei korrekter Systemauslegung sollten daher weder der tatsächlich vorhandene Steuerdruck im System noch der erforderliche und ggf. veränderliche Fahrdruck bzw. Verbrauchsdruck der Hauptverbraucher 1 einen Einfluss auf die Durchflussmenge der Stromregelventile bzw. der Proportionalvolumenstromsteuerungsmittel haben. Dieses ermöglicht es wiederum, dass die Abläufe und Geschwindigkeit vorwählbar reproduzierbar sind und bleiben.

Insbesondere können Parallelschaltungen sowie eine Vielzahl von Kombinationsmöglichkeiten der in den Figuren 2 bis 6 erläuterten Detaillösungen für eine konkrete Systemauslegung genutzt werden.

**Bezugszeichenliste:**

| | | | |
|---|---|---|---|
| 1 | Hauptverbraucher | 12 | hydraulischer Speicher |
| 1.1 | Hauptzylinder für Pressstempel | 13 | Drossel |
| 1.2 | Nebenzylinder für Pressstempel | 14 | 2-Wege-Druckwaage |
| 1.3 | Hydromotor für Spindeltrieb | 15 | Wechselventil |
| 1.4 | Zylinder für Aufnehmer | | |
| | | 21 | Steuerdruckpumpe |
| 2 | Hauptpumpen | 22 | hydraulischer Speicher |
| 2.1 | erste Hauptpumpe | 23 | Drossel |
| 2.2 | zweite Hauptpumpe | 24 | 2-Wege-Druckwaage |
| 2.3 | dritte Hauptpumpe | | |
| 2.4 | vierte Hauptpumpe | 31 | Druckzuschaltventil |
| 2.5 | fünfte Hauptpumpe | 32 | ergänzender Speicher |
| | | | |
| 3 | Strangventile | 100 | hydraulische Strangpresse |
| 3.1 | erstes Strangventil | 110 | Pressteil |
| 3.2 | zweites Strangventil | 120 | Pumpentisch |
| | | 130 | hydraulische Steuerung (exemplarisch beziffert) |
| 4 | Verbrauchersteuerungen | | |
| 4.1 | erste Verbrauchersteuerung | 140 | Block bzw. Bolzen |
| 4.2 | zweite Verbrauchersteuerung | 150 | Blockaufnehmer |
| | | 160 | Öffnung |
| 5 | hydraulische Hauptstränge | | |
| 5.1 | erster Hauptstrang | p | Steuerölregelung auf Druck |
| 5.2 | zweiter Hauptstrang | Q | Förderstromregelung auf Volumenstrom |
| 11 | Steuerdruckpumpe | | |

## Patentansprüche

1. Hydraulische Strangpresse (100) mit einem wenigstens einen Pressstempel als Hauptverbraucher (1) antreibenden hydraulischen Hauptstrang (5) und mit einem hydraulischen Steuerdrucksystem, **dadurch gekennzeichnet, dass** der Hauptstrang (5) und das Steuerdrucksystem druckseitig miteinander verbunden sind.

2. Strangpresse nach Anspruch 1, **dadurch gekennzeichnet, dass** der Hauptstrang (5) volumengeregelt und/oder das Steuerdrucksystem druckgeregelt sind.

3. Strangpresse nach Anspruch 1 oder 2, **dadurch gekennzeichnet, dass** zwischen dem Hauptstrang (5) und dem Steuerdrucksystem ein Rückschlagventil gegen einen Rückschlag in Richtung des Steuerdrucksystems und/oder Mittel zur Proportionalvolumenstromsteuerung in Richtung des Hauptstranges (5) vorgesehen sind.

4. Strangpresse nach einem der Ansprüche 1 bis 3, **dadurch gekennzeichnet, dass** das Steuerdrucksystem mit einem Speicher (12, 22, 32) verbunden ist.

5. Strangpresse nach Anspruch 4, **dadurch gekennzeichnet, dass** der Speicher (32) in einer Verbindungsleitung zwischen dem Hauptstrang und dem Steuerdrucksystem angeordnet ist.

6. Strangpresse nach Anspruch 3 und 4 oder nach Anspruch 3 und 4 und 5, **dadurch gekennzeichnet, dass** das Rückschlagventil oder die Mittel zur Proportionalvolumenstromsteuerung zwischen dem Speicher und dem Hauptstrang in der Verbindungsleitung sowie zwischen dem Steuerdrucksystem und dem Speicher (32) ein Druckzuschaltventil (31) angeordnet sind.

7. Verfahren zum Betrieb einer hydraulischen Strangpresse (100) mit wenigstens einem Pressstempel, bei welchem wenigstens der Pressstempel mittels Hydrauliköls aus einem Hauptstrang (5) angetrieben und zur Steuerung der Strangpresse (100) ein hydraulischer Steuerdruck genutzt wird, **dadurch gekennzeichnet, dass** der Steuerdruck auch dem Hauptstrang (5) beaufschlagt wird.

8. Verfahren nach Anspruch 7, **dadurch gekennzeichnet, dass** die Beaufschlagung des Hauptstranges (5) mit dem Steuerdruck über eine Proportionalvolumenstromsteuerung erfolgt.

9. Verfahren nach Anspruch 7 oder 8, **dadurch gekennzeichnet, dass** der Hauptstrang (5) volumengeregelt und/oder der Steuerdruck über einem Mindestdruck gehalten wird.

10. Verfahren nach einem der Ansprüche 7 bis 9, **dadurch gekennzeichnet, dass** über den Steuerdruck Hydrauliköl in einem Speicher gespeichert (12, 22, 32) und aus diesem der Hauptstrang beaufschlagt wird.

11. Verfahren nach Anspruch 10, **dadurch gekennzeichnet, dass** der Speicher (32) bis unter den Steuerdruck in den Hauptstrang entleert wird.

12. Verfahren nach Anspruch 10 oder 11, **dadurch gekennzeichnet, dass** Hydrauliköl erst ab einem Mindestspeicherdruck des Steuerdrucks in dem, vorzugsweise zusätzlich vorgesehenen, Speicher (32) gespeichert wird.

## Claims

1. A hydraulic extrusion press (100) having a main hydraulic line (5) that drives at least one ram as the main consumer (1), and having a hydraulic control pressure system, **characterized in that** the main line (5) and the pressure control system are connected with one another on the pressure side.

2. The extrusion press according to claim 1, **characterized in that** the main line (5) is volume-regulated and/or the control pressure system is pressure-regulated.

3. The extrusion press according to claim 1 or 2, **characterized in that** a back pressure valve against back pressure in the direction of the control pressure system and/or means for proportional volume stream control in the direction of the main line (5) are provided between the main line (5) and the control pressure system.

4. The extrusion press according to any one of claims 1 to 3, **characterized in that** the control pressure system is connected with a storage device (12, 22, 32).

5. The extrusion press according to claim 4, wherein the storage device (32) is disposed in a connection line between the main line and the control pressure system.

6. The extrusion press according to claims 3 and 4 or according to claims 3 and 4 and 5, **characterized in that** the back pressure valve or the means for proportional volume stream control are disposed in the connection line between the storage device and the main line, and that a pressure sequencing valve (31) is disposed between the control pressure system and the storage device (32).

7. A method for operating a hydraulic extrusion press (100) having at least one ram, in which at least the ram is driven by means of hydraulic oil from a main line (5), and a hydraulic control pressure is used to control the extrusion press (100), **characterized in that** the control pressure is also applied to the main line (5).

8. The method according to claim 7, **characterized in that** application of the control pressure to the main line (5) takes place by way of proportional volume stream control.

9. The method according to claim 7 or 8, **characterized in that** the main line (5) is volume-regulated and/or the control pressure is kept above a minimum pressure.

10. The method according to any one of claims 7 to 9, **characterized in that** by way of the control pressure, hydraulic oil is stored in a storage device (12, 22, 32) and applied therefrom to the main line.

11. The method according to claim 10, **characterized in that** the storage device (32) is emptied into the main line to below the control pressure.

12. The method according to claim 10 or 11, **characterized in that** the hydraulic oil is stored in the storage device (32), which is preferably provided additionally, only starting from a minimum storage pressure.

## Revendications

1. Presse à filer hydraulique (100) avec une ligne principale hydraulique entraînant au moins un piston de presse comme consommateur principal (1) et avec un système de pression de commande hydraulique, **caractérisée en ce que** la ligne principale (5) et le système de pression de commande sont reliés entre eux du côté pression.

2. Presse à filer selon la revendication 1, **caractérisée en ce que** la ligne principale (5) est réglée en volume et/ou le système de pression de commande est réglé en pression.

3. Presse à filer selon la revendication 1 ou 2, **caractérisée en ce qu'**un clapet anti-retour envers un retour en direction du système de pression de commande et/ou des moyens pour la commande de débit de volume proportionnel en direction de la ligne principale (5) sont prévus entre la ligne principale (5) et le système de pression de commande.

4. Presse à filer selon l'une quelconque des revendications 1 à 3, **caractérisée en ce que** le système de pression de commande est relié à un réservoir (12, 22, 32).

5. Presse à filer selon la revendication 4, **caractérisée en ce que** le réservoir (32) est disposé dans un conduit de liaison entre le faisceau principal et le système de pression de commande.

6. Presse à filer selon la revendication 3 et 4 ou selon la revendication 3 et 4 et 5, **caractérisée en ce que** le clapet anti-retour ou les moyens de commande de débit de volume proportionnel sont disposés dans le conduit de liaison entre le réservoir et la ligne principale ainsi dans le conduit de liaison sont disposés et qu'une soupape de mise en circuit de pression (31) est disposée entre le système de pression de commande et le réservoir (32).

7. Procédé destiné à faire fonctionner une presse à filer hydraulique (100) avec au moins un piston de presse, pour lequel au moins le piston de presse est entraîné au moyen d'huile hydraulique à partir de la ligne principale (5) et une pression de commande hydraulique est utilisée pour commander la presse à filer (100), **caractérisé en ce que** la pression de commande alimente également la ligne principale (5).

8. Procédé selon la revendication 7, **caractérisé en ce que** l'alimentation de la ligne principale (5) en pression de commande a lieu par le biais d'une commande de débit de volume proportionnel.

9. Presse à filer selon la revendication 7 ou 8, **caractérisé en ce que** la ligne principale (5) est réglée en volume et/ou la pression de commande est maintenue au-dessus d'une pression minimale.

10. Procédé selon l'une des revendications 7 à 9, **caractérisé en ce que** de l'huile hydraulique est accumulée dans un réservoir (12, 22, 32) par la pression de commande et qu' à partir de celui-ci la ligne principale est alimentée.

11. Procédé selon la revendication 10, **caractérisé en ce que** le réservoir (32) est vidé dans la ligne principale jusque sous la pression de commande.

12. Procédé selon la revendication 10 ou 11, **caractérisée en ce que** de l'huile hydraulique n'est accumulée dans le réservoir (32) prévu de préférence de façon supplémentaire, qu'à partir d'une pression de stockage minimale de la pression de commande.
